# DEMANDE DE BREVET EUROPEEN

(11) **EP 2 457 455 A1**
(43) Date de publication de la demande: **30.05.2012**
(21) Numéro de dépôt: 11191221.8
(22) Date de dépôt: 29.11.2011
(51) Int. Cl.: A41D 1/00, A41D 27/20, H04M 1/05, H04M 1/60

(54) **Vêtement ou accessoire d'habillement adapté pour recevoir un module de contrôle sans fil**

(30) Priorité: 30.11.2010 FR 1059892
(71) Demandeur: Oxbow, 33700 Merignac (FR)
(72) Inventeur: Bert, Anthony, 33510 ANDERNOS LES BAINS (FR); Rouault, Lionel, 40510 SEIGNOSSE (FR)
(74) Mandataire: Maureau, Philippe

(57) **Abrégé**

Vêtement ou accessoire d'habillement comprenant un logement intérieur agencée pour recevoir de façon amovible un module de contrôle (2) sans fils destiné à communiquer avec un appareil électronique, tel qu'un téléphone mobile ou un baladeur numérique. Le module de contrôle comporte une face présentant des touches (5) de contrôle. Le logement intérieur est conformé de façon à positionner les touches (5) de contrôle du module de contrôle (2) en direction de la face extérieure (10) du vêtement ou de l'accessoire d'habillement. Le vêtement ou l'accessoire d'habillement présente sur sa face extérieure des motifs qui, figurant les touches de contrôle du module de contrôle (2), sont disposés en regard des touches de contrôle du module de contrôle (2) lorsque celui-ci est reçu dans le logement intérieur. L'invention concerne également un ensemble d'habillement comprenant un vêtement, ou accessoire d'habillement, et un module de contrôle sans fil.

## Description

L'invention concerne un vêtement ou un accessoire d'habillement adapté pour recevoir de façon amovible un module de contrôle sans fil, et un ensemble d'habillement comprenant un tel vêtement, ou un accessoire d'habillement, et un module de contrôle sans fil.

Avec la généralisation des baladeurs électroniques, et notamment des téléphones de type ordiphone (téléphone aux capacités multimédia tel que défini dans le journal officiel daté du 27 décembre 2009), les utilisateurs souhaitent employer leurs appareils pour écouter de la musique lors de leurs déplacements quotidiens et lors de leurs pratiques sportives. De ce fait, les appareils sont soumis à des risques d'endommagement importants qui peuvent être liés à des chocs, à des températures extrêmes ou encore aux conséquences d'intempéries. Ces risques sont notamment accrus lors de la prise en main des appareils pour en modifier les conditions d'écoute.

Il est connu, notamment par le document US 7769412, pour limiter ces risques, d'utiliser des vêtements, tels que des vestes, comportant une poche pour loger un appareil, ladite poche étant pourvue de moyens de connexion de l'appareil à un dispositif d'écoute et à un moyen de contrôle intégrés au vêtement, le dispositif d'écoute et le moyen de contrôle étant reliés aux moyens de connexion par un réseau filaire traversant le vêtement. Le moyen de contrôle, du type textile-électronique, est disposé sur la surface du vêtement de manière à rendre la commande de l'appareil directement accessible à l'utilisateur.

Un tel vêtement permet donc à l'utilisateur d'utiliser et contrôler l'appareil sans risque puisque celui-ci reste logé en toute sécurité dans la poche du vêtement. Néanmoins, l'intégration du dispositif d'écoute et du moyen de contrôle engendre un surcoût significatif du vêtement qui est généralement dédié à une seule activité sportive, telle que le ski, la course à pied ou encore le vélo. Toute volonté de pratiquer une autre activité, avec les mêmes conditions de protection pour l'appareil, doit nécessiter l'achat d'un vêtement présentant ce même surcoût.

La présente invention vise à remédier à cet inconvénient.

Un des buts de l'invention est donc de fournir un vêtement ou un accessoire d'habillement qui, étant adapté pour permettre le contrôle d'un appareil multimédia, limite les surcoûts liés à cette adaptation.

L'invention concerne, à cet effet, un vêtement ou un accessoire d'habillement comprenant un logement intérieur agencé pour recevoir de façon amovible un module de contrôle sans fils destiné à communiquer avec un appareil électronique, tel qu'un téléphone mobile ou un baladeur numérique, le module de contrôle comportant une face présentant des touches de contrôle, la poche intérieure étant conformée de façon à positionner les touches de contrôle du module de contrôle en direction de la face extérieure du vêtement ou de l'accessoire d'habillement, le vêtement ou l'accessoire d'habillement présentant sur sa face extérieure des motifs qui, figurant les touches de contrôle du module de contrôle, sont disposés en regard des touches de contrôle du module de contrôle lorsque celui-ci est reçu dans la poche intérieure.

Un tel vêtement, ou accessoire d'habillement, étant adapté pour recevoir un module de contrôle d'un appareil multimédia dans un logement avec les touches de contrôle de ce dernier figurées par des motifs présents sur la face extérieure du vêtement, ou de l'accessoire d'habillement, permet l'utilisation et le contrôle d'un appareil multimédia sans nécessiter sa manipulation directe. Le fait que le contrôle de l'appareil multimédia est obtenu par l'utilisation d'un module de contrôle indépendant du vêtement permet également à un utilisateur de posséder plusieurs vêtements adaptés chacun à une pratique sportive différente sans surcoût substantiel lié à l'intégration de moyen contrôle et/ou d'un dispositif d'écoute, puisque ceux-ci sont logés de façon amovible dans le vêtement.

Selon une possibilité de l'invention, les motifs sont des motifs brodés ou imprimés sur la face extérieure du vêtement ou de l'accessoire.

De tels motifs présentent une bonne intégration de ceux-ci en accord avec le reste du vêtement, ou de l'accessoire d'habillement, tout en permettant la figuration des touches de contrôle du module de contrôle

Selon une autre possibilité de l'invention, les motifs sont rapportés sur la face extérieure du vêtement ou de l'accessoire d'habillement au moyen d'une plaquette textile, ou en matière synthétique, présentant les motifs, la plaquette étant préférentiellement fixée à la face extérieure du vêtement ou de l'accessoire d'habillement par couture ou par collage.

Une telle plaquette permet une bonne visualisation pour l'utilisateur de la zone de commande sur laquelle sont figurées les touches de contrôle du module de contrôle.

Préférentiellement, le logement intérieur est une poche intérieure de la veste.

Une telle poche intérieure permet de faciliter l'installation du module de contrôle dans le vêtement ou l'accessoire d'habillement.

Avantageusement, la poche intérieure présente au moins un passage pour un fil d'un dispositif d'écoute équipé ou non d'un microphone.

Une telle poche intérieure permet de recevoir le module de contrôle avec la possibilité d'y relier un dispositif d'écoute, tel que des écouteurs.

De manière avantageuse, la poche intérieure est munie de moyens de fermeture, tels qu'une fermeture à glissière ou des boutons.

De tels moyens de fermeture permettent de fermer la poche pour limiter les risques de perte du module de contrôle.

Préférentiellement, la poche intérieure est adaptée pour offrir une protection au module de contrôle vis-à-vis de la pénétration de liquide.

Une telle protection offerte par la poche pour le module de contrôle permet de protéger ce dernier des projections de liquide qui peuvent subvenir lors d'intempéries et/ou de la pratique de certains sports, tels que des sports d'hiver ou nautiques.

L'invention se rapporte également à un ensemble d'habillement comprenant un vêtement ou un accessoire d'habillement selon l'invention et un module de contrôle sans fil destiné à communiquer avec un appareil électronique, tel qu'un téléphone mobile ou un baladeur multimédia, le module de contrôle comportant une face présentant des touches de contrôle, et étant logé dans le logement intérieur du vêtement ou de l'accessoire d'habillement de façon à positionner les touches de contrôle du module de contrôle en regard des motifs les figurants.

Un tel ensemble d'habillement permet à un utilisateur d'utiliser un appareil électronique avec la commande de ce dernier accessible sur la face extérieure du vêtement ou de l'accessoire d'habillement.

Préférentiellement, l'ensemble d'habillement comporte un vêtement ou un accessoire, dont la poche intérieure présente au moins un passage pour un fil d'un dispositif d'écoute équipé ou non d'un microphone, et le module de contrôle est adapté pour être relié à une fiche de connexion filaire d'un dispositif d'écoute équipé ou non d'un microphone.

Un tel ensemble d'habillement permet à l'utilisateur d'utiliser un dispositif d'écoute filaire en coopération avec le module de contrôle.

Avantageusement, le module de contrôle présente une finition antichoc et/ou étanche.

Un tel module permet de limiter les risques d'endommagement du module de contrôle lors de pratiques sportives dites extrêmes.

De toute façon l'invention sera bien comprise à l'aide de la description qui suit en référence au dessin schématique annexé représentant, à titre d'exemple non limitatif, une forme d'exécution de ce vêtement ou accessoire d'habillement et d'un ensemble d'habillement.
La figure 1 est une vue partielle de la face intérieure d'un vêtement recevant un module de contrôle;
la figure 2 est une vue partielle de la face extérieure d'un vêtement;
la figure 3 est une vue d'un module de contrôle en communication avec un téléphone mobile;
la figure 4 est une vue de face supérieure du module de contrôle ;
la figure 5 en est une vue en coupe transversale.

La figure 1 présente une veste 1 comportant un module de contrôle 2 destiné à communiquer avec un appareil électronique 3, tel qu'un baladeur numérique ou un téléphone mobile du type ordiphone.

Si la figure 1 présente une veste 1, le vêtement peut être tout vêtement, tel qu'un T-shirt, un pull ou un pantalon, susceptible d'être porté par un utilisateur lors de ses déplacements quotidiens ou lors de la pratique d'un sport.

De même, on entend par accessoire d'habillement tout élément en matériau naturelle ou synthétique, tel qu'une ceinture, un brassard, un bonnet ou un sac, susceptible d'être porté ou transporté par un utilisateur lors de ses déplacements quotidiens ou lors de la pratique d'un sport.

Ainsi la veste 1 illustrée sur la figure 1, est adaptée pour recevoir un module de contrôle 2 présentant une face 4 comportant des touches 5 de fonction et une prise 6 de connexion pour un dispositif d'écoute 7, tel que des écouteurs.

La veste 1 présente une face intérieure 8 destinée à, lors du port de la veste 1 par l'utilisateur, recouvrir le torse de l'utilisateur. La veste 1 comporte sur sa face intérieure 8 une poche intérieure 9 destinée à recevoir le module de contrôle 2.

La poche intérieure 9 est dimensionnée pour recevoir le module de contrôle 2 de façon à positionner celui-ci avec sa face 4 comportant les touches 5 de fonction en direction de la face extérieure 10 de la veste 1.

La poche intérieure 9 peut être munie de moyens de fermeture, non illustrés, tels qu'une fermeture à glissière ou des boutons. La poche intérieure 9 présente sur sa partie supérieure 11, en direction du col 12 de la veste 1, un orifice 13 pour le passage d'un fil de connexion 14 d'un dispositif d'écoute 15.

La poche intérieure 9 forme un logement pour le module de contrôle 2.

La veste 1 comporte en outre, sur sa face extérieure 10, comme illustré sur la figure 2, des motifs 16 figurant les touches 5 du module de contrôle 2. Chaque motif 16, en regard d'une touche 5 du module de commande 2, reprend un idéogramme présent sur la touche 5 correspondante.

Selon une possibilité illustrée sur la figure 2, les motifs 16 sont des motifs imprimés ou brodés sur la face extérieure 10 de la veste 1.

Selon une autre possibilité, non illustrée, les motifs 16 sont réalisés sur une plaquette textile, ou en matière synthétique, présentant les motifs 16. La plaquette est fixée à la face extérieure 10 de la veste 1 par couture ou par collage.

La figure 3 présente le module de contrôle 2 en communication avec un appareil électronique 3, ici un téléphone mobile, par un protocole de communication à distance, tel que le Bluetooth.

Le module de contrôle 2 comprend, comme illustré sur les figures 4 et 5, un boitier 17 qui reçoit un circuit électronique 18. Le circuit électronique 18 comporte une batterie 19 assurant l'autonomie du module de contrôle 2, un support 20 de type carte électronique, des composants électroniques (non illustrés), une diode électroluminescente 21 pour indiquer le mode de fonctionnement du module de contrôle 2, une prise 6 de connexion pour le dispositif d'écoute 7, telle qu'une prise min-jack, et une prise de rechargement 22 de la batterie 19, telle qu'une prise micro-USB.

Le boitier 17 est constitué par deux demi-coques 17a, 17b assemblées. Le boitier 17 est réalisé en mousse synthétique, telle qu'en l'éthylène-vinyle acétate, recouverte de textile afin de résister aux chocs et présenter une finition douce. Le boitier peut également être réalisé en tout autre matériau, comme du plastique injecté, de la résine, un matériau composite, un métal ou un alliage métallique. Le boitier 17 présente les touches 5 de fonction, un premier orifice 23 pour la prise 6 de connexion, un deuxième orifice 24 pour la prise de rechargement 22 et la diode électroluminescente 21.

Les touches 5 de fonction présentes sur le boitier 17 sont au nombre de cinq : la première touche 5a permet de mettre en marche le module et de lire des morceaux de musique ainsi que de les arrêter. La première touche 5a permet également, lors de l'utilisation du module de contrôle avec un téléphone mobile, de répondre et de raccrocher le téléphone mobile lors d'un appel. La deuxième et la troisième touches 5b, 5c permettent de changer le fichier lu, tandis que la quatrième et la cinquième touches 5d, 5e permettent respectivement d'augmenter et diminuer le volume d'écoute.

D'autres fonctions sont également envisageables pour les touches 5 du module de contrôle 2, tels que le rappel du dernier appelant ou l'appel d'urgence.

La finition du module de contrôle 2 est préférentiellement compatible avec les conditions extrêmes qui peuvent être liées à la pratique de certains sports. Ainsi le module de contrôle 2 peut être rendu étanche pour permettre une résistance aux intempéries, au sable et à l'eau de mer. Le module de contrôle 2 peut également comporter des composants électroniques et une batterie 19 compatibles aux basses températures pour permettre de le rendre compatible avec la pratique de sports d'hiver.

Ainsi l'utilisateur peut se procurer un ensemble d'habillement 24 comportant un vêtement ou un accessoire d'habillement et un module de contrôle 2 pour la pratique d'un sport donné et ensuite se procurer un autre type de vêtement ou d'accessoire d'habillement pour la pratique d'un autre sport sans nécessité l'achat d'un autre module de contrôle 2.

Lors de l'utilisation de l'ensemble d'habillement 24 comportant la veste 1 et le module de contrôle 2, l'utilisateur dispose le module de contrôle 2 dans la poche intérieure 9 de la veste 1 de façon à ce que la face 4 du module de contrôle 2 comportant les touches 5 de contrôle soit disposée en regard de la face extérieure 10 du vêtement ou de l'accessoire d'habillement. Ensuite, l'utilisateur revêt la veste avec les motifs 16 présents sur la face extérieure 10 de la veste 1 directement accessibles. Le dispositif d'écoute 7 est ensuite branché au module de contrôle 2.

L'utilisateur met en marche le protocole de communication sans fil de l'appareil électronique 3 pour permettre sa communication avec le module de contrôle 2. L'utilisateur dispose ensuite son appareil électronique 3 dans l'une de ses poches ou dans un sac dans lequel l'appareil électronique 3 peut être transporté en toute sécurité.

L'utilisateur ainsi équipé peut sortir pour son déplacement ou sa pratique sportive avec la possibilité à tout instant d'écouter et contrôler la musique disponible dans son appareil électronique 3, les commandes de l'appareil électronique 3 étant directement accessible sur la surface extérieure 10 de la veste 1.

Selon une possibilité de l'invention non illustrée, le module de contrôle 2 peut ne pas comporter de prise 6 de connexion pour un dispositif d'écoute 7. Selon cette possibilité, le dispositif d'écoute 7 communique directement par un protocole de communication sans fil avec l'appareil électronique 3, le module de contrôle 2 communiquant avec l'appareil électronique 3 uniquement pour en commander le fonctionnement.

Selon une autre possibilité de l'invention non illustrée, le logement pour le module de contrôle 2 peut prendre la forme d'un autre moyen de maintien qu'une poche, tel que des bandes auto-agrippantes présentes sur la face intérieure 8 de la veste 1 et sur le module de contrôle 2, des élastiques de maintien présents sur la face intérieure 8 de la veste 1 ou encore des boutons pression dont les parties complémentaires sont respectivement présentes sur la face intérieure 8 de la veste 1 et sur le module de contrôle 2.

Comme il va de soi, l'invention ne se limite pas aux seules formes d'exécution de ce vêtement ou accessoire d'habillement et de cet ensemble d'habillement, décrites ci-dessus à titre d'exemples, elle en embrasse au contraire toutes les variantes de réalisation

## Revendications

1. Vêtement ou accessoire d'habillement **caractérisé en ce qu'**il comprend un logement intérieur (9) agencé pour recevoir de façon amovible un module de contrôle (2) sans fils destiné à communiquer avec un appareil électronique (3), tel qu'un téléphone mobile ou un baladeur numérique, le module de contrôle (2) comportant une face présentant des touches (5) de contrôle, le logement intérieure (9) étant conformé de façon à positionner les touches (5) de contrôle du module de contrôle (2) en direction de la face extérieure (10) du vêtement ou de l'accessoire d'habillement, le vêtement ou l'accessoire d'habillement présentant sur sa face extérieure (10) des motifs (16) qui, figurant les touches (5) de contrôle du module de contrôle (2), sont disposés en regard des touches (5) de contrôle du module de contrôle (2) lorsque celui-ci est reçu dans le logement intérieur (9).

2. Vêtement ou accessoire d'habillement selon la revendication 1, **caractérisé en ce que** les motifs (16) sont des motifs brodés ou imprimés sur la face extérieure (10) du vêtement ou de l'accessoire.

3. Vêtement ou accessoire d'habillement selon la revendication 1, **caractérisé en ce que** les motifs (16) sont rapportés sur la face extérieure (10) du vêtement ou de l'accessoire d'habillement au moyen d'une plaquette textile, ou en matière synthétique, présentant les motifs (16), la plaquette étant préférentiellement fixée à la face extérieure (10) du vêtement ou de l'accessoire d'habillement par couture ou par collage.

4. Vêtement ou accessoire d'habillement selon l'une des revendications 1 à 3, **caractérisé en ce que** le logement intérieur est une poche intérieure (9) de la veste.

5. Vêtement ou accessoire d'habillement selon la revendication 4, **caractérisé en ce que** la poche intérieure (9) présente au moins un passage pour un fil (14) d'un dispositif d'écoute (7) équipé ou non d'un microphone.

6. Vêtement ou accessoire d'habillement selon l'une des revendications 3 à 5, **caractérisé en ce que** la poche intérieure (9) est munie de moyens de fermeture, tels qu'une fermeture à glissière ou des boutons.

7. Vêtement ou accessoire d'habillement selon l'une des revendications 3 à 6, **caractérisé en ce que** la poche intérieure (9) est adaptée pour offrir une protection au module de contrôle (2) vis-à-vis de la pénétration de liquide.

8. Ensemble d'habillement (24), **caractérisé en ce qu'**il comprend un vêtement ou un accessoire d'habillement selon l'une des revendications 1 à 7 et un module de contrôle (2) sans fil destiné à communiquer avec un appareil électronique (3), tel qu'un téléphone mobile ou un baladeur multimédia, le module de contrôle (2) comportant une face présentant des touches (5) de contrôle et étant logé dans le logement intérieur du vêtement ou de l'accessoire d'habillement de façon à positionner les touches (5) de contrôle du module de contrôle (2) en regard des motifs (16) les figurants.

9. Ensemble d'habillement (24) selon la revendication 8, comportant un vêtement ou un accessoire d'habillement selon la revendication 2 et dans lequel le module de contrôle (2) est adapté pour être relié à une fiche de connexion filaire d'un dispositif d'écoute (7) équipé ou non d'un microphone.

10. Ensemble d'habillement (24) selon la revendication 8 ou 9, **caractérisé en ce que** le module de contrôle (2) présente une finition antichoc et/ou étanche.
